# EUROPÄISCHE PATENTSCHRIFT

(11) **EP 0 359 285 B1**
(45) Veröffentlichungstag und Bekanntmachung des Hinweises auf die Patenterteilung: **22.06.1994**
(21) Anmeldenummer: 89117142.3
(22) Anmeldetag: 15.09.1989
(51) Int. Cl.: B30B 11/24, B30B 11/00

(54) **Vorrichtung zum Brikettieren von pflanzlichem Halmgut, insbesondere Stroh**
Apparatus for briquetting stalks,in particular straw
Dispositif pour agglomérer du brin végétal, notamment de paille

(30) Priorität: 16.09.1988 DE 3831528
(43) Veröffentlichungstag der Anmeldung: 21.03.1990
(73) Patentinhaber: Haimer, Franz, D-86568 Hollenbach (DE)
(72) Erfinder: Haimer, Franz, D-86568 Hollenbach (DE)
(74) Vertreter: Liska, Horst, Dr.-Ing.

(56) Entgegenhaltungen:
- EP-A- 0 129 856
- WO-A-84/01125
- WO-A-84/03252
- WO-A-84/03661
- CA-A- 910 712
- CH-A- 627 048
- DE-A- 1 517 064
- DE-A- 2 030 784
- DE-A- 3 220 916
- DE-A- 3 422 658
- DE-B- 1 122 462
- DE-B- 1 180 188
- DE-C- 42 963
- DE-C- 80 010
- DE-C- 490 892
- DE-C- 627 048
- FR-A- 879 670
- GB-A- 17 789
- GB-A- 26 713
- GB-A- 287 019
- GB-A- 505 231
- GB-A- 1 081 614
- GB-A- 1 100 236
- US-A- 1 353 917
- US-A- 2 026 439
- US-A- 2 984 173
- US-A- 3 323 444
- US-A- 3 956 981
- US-A- 4 632 795
- PATENT ABSTRACTS OF JAPAN, Band 6, Nr. 210 (M-166)[1088], 22. Oktober 1982; & JP-A-57 116 000 (ORION KOORU K.K.) 19-07-1982
- IDEM

## Beschreibung

Die Erfindung betrifft eine Vorrichtung zum Brikettieren von pflanzlichem Halmgut, insbesondere Stroh.

Aus der DE-OS 34 22 658 ist eine Strohbrikettierungsvorrichtung mit einem Schneckenverdichter bekannt, dessen rotierend antreibbare Schnecke an ihrem in Förderrichtung vorderen Ende eine in Förderrichtung kegelförmig sich verjüngende, durch mehrere Windungen von zwei von einem kegelförmigen Schneckenkern abstehenden Schneckenwendeln bestimmte Außenkontur hat. Der Kegelabschnitt der ansonsten zylindrischen Schnecke ragt in einen konusförmigen Verdichterraum eines Schneckengehäuses, in welches die fliegend gelagerte Schnecke hineinragt.

Über dem zylindrischen Teil der Schnecke ist ein Einfülltrichter für das zu brikettierende Stroh angebracht, das von der rotierenden Schnecke in dem Kegelschneckenabschnitt verdichtet und über eine Auslaßöffnung am verjüngten Ende der Konusfläche des Schneckengehäuses herausgedrückt wird. Über eine an die Auslaßöffnung der Konusfläche anschließende, rohrförmige Preßmatrize mit veränderbarem Auslaßquerschnitt kann der Preßdruck des Kegelschneckenverdichters gesteuert werden.

Das zu brikettierende Stroh wird unter dem Preßdruck des Kegelschneckenverdichters stark komprimiert, wobei es sich erwärmt und aufgrund seines Ligningehalts in der Wärme zu einem auch in warmem Zustand nur wenig fließfähigen Strohkuchen verbäckt. Da es insbesondere am Übergang des Innenkonus des Schneckengehäuses zur Preßmatrize zu Stauungen kommen kann, die die Auslaßöffnung des Kegelschneckenverdichters verstopfen, ist in der Schnecke der aus der DE-OS 34 22 658 bekannten Vorrichtung ein Preßstempel axial verschiebbar angeordnet, der periodisch das in dem Schneckengehäuse sich ansammelnde verdichtete Stroh in die Preßmatrize ausschiebt. Es hat sich allerdings gezeigt, daß der Ligningehalt des Strohs nicht nur die Brikettierung ermöglicht, sondern auch den in der Schnecke verschiebbar geführten Preßstempel bis zur Unbeweglichkeit mit der Schnecke verklebt. Die bekannte Vorrichtung kann damit nur in vergleichsweise kurzen Betriebsintervallen betrieben werden, bevor sie zerlegt und gereinigt werden muß.

Aus US-A 4 632 795 ist eine Strohpresse mit einem vergleichsweise langen Schneckenverdichter bekannt, dessen Verdichterschnecke in einem langen zylindrischen Abschnitt zum Auslaßende hin abnehmende Steigung ihrer Schneckenwendel hat und lediglich in einem kurzen Bereich unmittelbar vor dem Auslaßende in eine Kegelschnecke übergeht. Die Kegelschnecke endet in einem konischen Ansatz, der in eine konische Öffnung eines axial zur Kegelschnecke verschiebbaren Kolbenkopfs eingreift. Der Kolbenkopf wird von einem Hydraulikantrieb abhängig vom Förderdruck der Kegelschnecke verstellt. Der Förderdruck wird mittels eines Drucksensors erfaßt. Die Kegelschnecke ist ihrerseits in einem ebenfalls konischen Schneckengehäuse untergebracht, welches auf seiner Innenseite wendelförmige Rippen trägt, deren Windungssinn entgegengesetzt dem Windungssinn der Schneckenwendel ist. Die bekannte Strohpresse vermahlt das Stroh in der sehr langen zylindrischen Förderschnecke und preßt das vermahlene Gut zu Granulat. Der konische Ringspalt zwischen dem Kegelvorsprung und der konischen Öffnung des Kolbenkopfs sorgt hierbei für den Rückstau des von der Kegelschnecke geförderten Materials.

Aus WO 84/03252 ist es ferner bei einer mit einem Preßkolben komprimierenden Brikettiervorrichtung für Stroh oder dergleichen bekannt, das aus zwei Zungen zusammengesetzte Matrizenrohr durch Antriebe, die über ein Regelventil aus einer Druckquelle gespeist werden, so zu steuern, daß die Belastung des den Preßkolben antreibenden Motors in vorbestimmten Grenzen gehalten wird.

Eine weitere Vorrichtung zur Herstellung von Briketts aus Pflanzenfasern ist aus dem deutschen Patent 627 048 bekannt. Bei dieser Vorrichtung beschickt eine Kegelschnecke einen konusförmigen Verdichterraum, der zu einem Matrizenrohr hin durch einen mit der Kegelschnecke rotierenden Messerkopf abgeschlossen ist. Der Messerkopf erzeugt den Rückhaltedruck des Schneckenverdichters und schält mit einer Schneide das in dem Verdichterraum verdichtete Material ab. Das abgeschälte Material wird über einen Spalt nacheinander in Matrizenrohre einer schrittweise drehbaren Revolvermatrize eingeführt.

Schließlich ist aus dem Schweizer Patent 261 187 eine Presse zur Verfestigung von Holzabfällen bekannt, die über einen Trichter einem Zylinderraum zugeführt werden, in welchem sie von einem Kolben über einen vorbestimmten Hub verdichtet werden. An den Ausgang des Zylinders schließt sich eine durch axiale Stangen gebildete, konisch sich verjüngende Preßmatrize an, in die die im Zylinder komprimierten Preßlinge nacheinander ausgeschoben werden. Zwischen den durch Ringe miteinander verbundenen, axialen Stangen erstrecken sich axiale Schlitze, über die beim Komprimieren zwischen den Holzabfällen eingeschlossene Luft aus den Preßlingen entweichen kann.

Es ist Aufgabe der Erfindung, eine Vorrichtung zur Brikettierung von pflanzlichem Halmgut, insbesondere Stroh, zu schaffen, die es bei kontinuierlichem, nicht zu Betriebsstörungen neigenden Betriebsablauf erlaubt, das pflanzliche Halmgut zu sehr harten Körpern zu brikettieren.

Ausgang der Erfindung bildet eine Vorrichtung zum Brikettieren von pflanzlichem Halmgut, insbesondere Stroh, mit einem Kegelschneckenverdichter, dessen rotierend antreibbare Schnecke zumindest an ihrem in Förderrichtung vorderen Ende eine in Förderrichtung kegelförmig sich verjüngende, durch mehrere Windungen wenigstens einer von einem kegelförmigen Schneckenkern abstehenden Schneckenwendel bestimmte Außenkontur hat und in einem konusförmigen Verdichterraum eines Schneckengehäuses hineinragt, dessen Innenkonusfläche mit zumindest einer zur Schnecke hin vorstehenden Führungsleiste für das Halmgut versehen ist und am verjüngten Ende der Innenkonusfläche eine Auslaßöffnung für das verdichtete Halmgut hat, und mit einer mit dem Schneckengehäuse verbundenen, in Förderrichtung gleichachsig zur Kegelachse der Kegelschnecke auf die Auslaßöffnung des Verdichterraums folgenden, im wesentlichen rohrförmigen Preßmatrize mit mehreren radial beweglichen Zungen, die von einem hydraulischen Stellantrieb zur Änderung des Auslaßquerschnitts des Matrizenrohrs der Preßmatrize gegeneinander bewegbar sind.

Die erfindungsgemäße Verbesserung ist dadurch gekennzeichnet, daß die Führungsleiste die Schnecke in Form einer Kegelwendel mit zum Windungssinn der Schnecke entgegengesetztem Windungssinn umschließt, daß an die Auslaßöffnung des Kegelschneckenverdichters ein Ringteil anschließt, an dessen Innenmantel eine Vielzahl zur Umgebung hin offener, axial verlaufender, enger Entgasungsschlitze münden, daß dem Kegelschneckenverdichter ein Preßdrucksensor zugeordnet ist und daß der Stellantrieb abhängig von dem Preßdrucksensor derart steuerbar ist, daß der Auslaßquerschnitt des Matrizenrohrs bei Überschreiten eines Preßdrucksollwerts erweitert und bei Unterschreiten verengt wird.

Die Erfindung geht hierbei von einer an der Innenkonusfläche des Schneckengehäuses der bekannten Vorrichtung angeordneten, zur Schnecke hin vorstehenden Führungsleiste aus. Bei der bekannten Vorrichtung sind an dem Konusinnenmantel mehrere in Achsrichtung der Schnecke sich erstreckende Führungsleisten vorgesehen, durch die das Verdrehen des Strohkuchens während des Verdichtens verhindert werden soll. Die Erfindung geht von diesem Prinzip ab und läßt eine Drehbewegung des Strohkuchens in dem Kegelschneckenverdichter zu. Die Führungsleiste umschließt die Schnecke in Form einer Kegelwendel mit zum Windungssinn der Schnecke entgegengesetztem Windungssinn, womit die Führungsleiste den sich drehenden Strohkuchen zur Auslaßöffnung des Innenkonus des Schneckengehäuses schraubt und für einen gleichmäßigen und störungsfreien Abfluß zur Preßmatrize sorgt. Preßstempel oder dergleichen, die bei der bekannten Vorrichtung vorgesehen sind, können damit entfallen.

Unter einer Führungsleiste soll hier und im folgenden ein langgestrecktes Element verstanden werden, welches in der Lage ist, auf das verdichtete, rotierende Halmgut in Förderrichtung zu schrauben. Das Element kann insbesondere auch die Form einer Rippe oder eines Stegs haben, der zum Beispiel durch Nuten des Schneckengehäuses auch einteilig an dem Schneckengehäuse angeformt ist.

Die erfindungsgemäße Vorrichtung eignet sich zur Brikettierung pflanzlichen Halmguts aller Art und Konsistenz; sie wird aber insbesondere zur Brikettierung trockenen Halmguts, wie zum Beispiel Stroh, eingesetzt.

Durch die Verdichtungswirkung des Kegelschneckenverdichters wird das Stroh vielfach so weit erwärmt, daß sein Wasseranteil zumindest teilweise verdampft. Durch die Erfindung wird vermieden, daß sich aufgrund der Stauwirkung der Dampfdruck im Bereich der Auslaßöffnung des Kegelschneckenverdichters so weit erhöhen kann, daß es zu Überdruckschäden an der Vorrichtung kommt. Auch wird die Gefahr vermieden, daß das verdichtete Stroh durch übermäßigen Dampfdruck explosionsartig aus der Preßmatrize herausgetrieben wird. Schäden und Gefahren dieser Art verhindert das zwischen der Auslaßöffnung des konusförmigen Verdichterraums des Kegelschneckenverdichters und der an die Auslaßöffnung in Förderrichtung anschließenden Preßmatrize angeordnete Ringteil, an dessen Innenmantel eine Vielzahl zur Umgebung hin offene Entgasungskanäle münden. Bei den Entgasungskanälen handelt es sich um Kapillarkanäle mit sehr geringer Breite, beispielsweise in der Größenordnung von einem Zehntel Millimeter, durch die sich entwickelnder Dampf entweichen kann. Bei dem Ringteil handelt es sich zweckmäßigerweise um ein in Funkenerosionstechnik hergestelltes Bauteil.

Die Entgasungskanäle sollen im wesentlichen nur den Durchtritt von Dampf und gegebenenfalls auch Feinstaub zulassen. Sie haben die Form axial verlaufender Schlitze, die zur Verbesserung der Dampfableitung in radial darüberliegende, axial verlaufende breitere Abführkanäle übergehen. Während die Entgasungskanäle an axial beiden Stirnseiten des Ringteils durch daran anliegende Flächen benachbarter Bauteile abgeschlossen sind, liegen die Abführkanäle zumindest an einer Stirnseite des Ringteils zur Umgebung hin offen, wozu gegebenenfalls in dem benachbarten Bauteil, beispielsweise dem Schneckengehäuse des Kegelschneckenverdichters, ein zur Umgebung offener Ringkanal eingearbeitet sein kann.

Um das Ringteil leichter herstellen zu können, ist es zweckmäßigerweise nicht integraler Bestandteil des Schneckengehäuses oder der Preßmatrize sondern sitzt als gesondertes Bauteil in einer zum Schneckengehäuse des Kegelschneckenverdichters hin offenen Kammer eines Matrizenrohrs der Preßmatrize.

Dem Kegelschneckenverdichter der erfindungsgemäßen Vorrichtung ist ein Preßdrucksensor zugeordnet, und der Stellantrieb ist abhängig von dem Preßdrucksensor steuerbar. Der Preßdrucksensor kann auf den tatsächlichen, zwischen der Schnecke und dem Schneckengehäuse wirkenden Druck ansprechen, läßt sich aber einfacher realisieren, wenn er den Preßdruck über einen indirekten Parameter erfaßt, beispielsweise über das Antriebsdrehmoment der Schnecke des Kegelschneckenverdichters.

Die an die Auslaßöffnung des Kegelschneckenverdichters der z.B. aus der DE-OS 34 22 658 bekannten Vorrichtung sich anschließende Preßmatrize hat ein im wesentlichen gleichachsig zur Kegelachse des Kegelschneckenverdichters sich erstreckendes, durch zwei axiale Schlitze in zwei Hälften unterteiltes Matrizenrohr, dessen Auslaßquerschnitt durch eine radial angreifende, hydraulische Zange variiert werden kann. Der Auslaßquerschnitt einer solchen Preßmatrize läßt sich jedoch nur relativ ungenau justieren. Darüberhinaus muß zur Einstellung des Auslaßquerschnitts ein vergleichsweise hoher Hydraulikdruck ständig aufgebracht werden.

Eine exaktere Justierung des Auslaßquerschnitts bei verringerten Stellkräften läßt sich erreichen, wenn auf der Außenseite des durch die axial verlaufenden Schlitze in radial bewegliche Zungen unterteilten Matrizenrohrs Keilflächen vorgesehen sind, die ein Spannring gemeinsam umschließt. Der Spannring und das Matrizenrohr sind relativ zueinander axial beweglich geführt und werden von Federn in axialer Richtung gegeneinander vorgespannt. Der Stellantrieb des durch den Spannring und die Keilflächen gebildeten Keilgetriebes verstellt den Spannring gegen die Kraft der Federn. Der Neigungswinkel der Keilflächen ist vorzugsweise so gewählt, daß Selbsthemmung eintritt, womit der Stellantrieb nicht mehr den Preßdruck des Strohs aufnehmen muß. Die vom Stellantrieb aufzubringende Stellkraft kann noch weiter verringert werden, wenn die Federn den Spannring und das Matrizenrohr in Richtung einer Verengung des Auslaßquerschnitts der Preßmatrize gegeneinander vorspannen. Diese Gestaltung der Preßmatrize ist auch bei anderen Halmgut-Brikettiervorrichtungen als der vorstehend erläuterten Vorrichtung einsetzbar.

In einer ersten Variante der Preßmatrize ist das Matrizenrohr fest mit dem Schneckengehäuse und einer Maschinenbasis des Kegelschneckenverdichters verbunden. Um den Umfang des Matrizenrohrs herum sind mehrere Federn verteilt, die sich an einem Stützflansch des Matrizenrohrs einerseits und an Köpfen von axial verlaufenden, fest mit der Preßmatrize oder der Maschinenbasis verbundenen Zugstangen abstützen. Eine solche Preßmatrize kommt mit vergleichsweise wenigen Bauteilen aus.

In einer zweiten Variante bilden das Matrizenrohr und das Schneckengehäuse des Kegelschneckenverdichters eine Baueinheit, die in Achsrichtung der Schnecke relativ zur Schnecke und der Maschinenbasis beweglich geführt ist. Diese Variante hat den Vorteil, daß nicht nur der Auslaßquerschnitt der Preßmatrize variiert werden kann, sondern auch das freie Innenvolumen des Kegelschneckenverdichters. Die Keilflächen sind so angeordnet, daß bei einer Erweiterung des Auslaßquerschnitts der Preßmatrize das Schneckengehäuse in Förderrichtung der Schnecke von dieser entfernt wird. Der Druck in dem Verdichterraum nimmt damit unmittelbar auf die Verstellbewegung aufgrund der Erweiterung des Verdichterraums ab und unterstützt augenblicklich die Entlastungswirkung der sich öffnenden Preßmatrize. Im umgekehrten Fall wird beim Schließen der Preßmatrize der Druckanstieg im Verdichterraum beschleunigt.

Bei den vorstehend erläuterten Matrizenrohren wird das in dem Matrizenrohr gestaute Material an dem der Auslaßöffnung gegenüberliegenden Ende des Matrizenrohrs durch den Förderdruck des Kegelschneckenverdichters ausgeschoben. Das Matrizenrohr muß deshalb so lang sein, daß das verdichtete Material an seinem Auslaßende zu einer festen Masse erkaltet ist. Dies setzt vergleichsweise lange Matrizenrohre voraus, um die Preßmasse unter Druck in dem Matrizenrohr erstarren zu lassen.

Unter Berücksichtigung dieser Problematik betrifft die Erfindung ferner eine Vorrichtung von Brikettieren von pflanzlichem Halmgut, insbesondere Stroh, mit einem Kegelschneckenverdichter, dessen rotierend antreibbare Schnecke zumindest an ihrem in Förderrichtung vorderen Ende in eine in Förderrichtung kegelförmig sich verjüngende, durch mehrere Windungen wenigstens einer von einem kegelförmigen Schneckenkern abstehenden Schneckenwendel bestimmte Außenkontur hat und in einen konusförmigen Verdichterraum eines Schneckengehäuses hineinragt, dessen Innenkonusfläche mit zumindest einer zur Schnecke hin vorstehenden Führungsleiste für das Halmgut versehen ist und am verjüngten Ende der Innenkonusfläche eine Auslaßöffnung für das verdichtete Halmgut hat, und mit einer vor der Auslaßöffnung des Kegelschneckenverdichters angeordneten Preßmatrizenanordnung, wobei die Vorrichtung dadurch gekennzeichnet ist, daß die Führungsleiste die Schnecke in Form einer Kegelwendel mit zum Windungssinn der Schnecke entgegengesetztem Windungssinn umschließt, daß die Preßmatrizenanordnung als Revolver-Preßmatrize ausgebildet ist, deren an einem gemeinsamen, drehbar gelagerten Revolverkopf angeordnete Matrizenrohre einzeln nacheinander zur Auslaßöffnung ausrichtbar sind und daß zwischen der Auslaßöffnung des Verdichterraums und der Revolverpreßmatrize ein Ringteil angeordnet ist, an dessen Innenmantel eine Vielzahl zur Umgebung hin offene, axial verlaufende, enge Entgasungsschlitze münden.

Der Revolver-Preßmatrize kann eine gegen die Auslaßöffnung in Umfangsrichtung des Revolverkopfs versetzte Ausstoßstation zugeordnet sein. Die Revolver-Preßmatrize umfaßt dann eine Vielzahl Matrizenrohre, die ausschließlich unter dem Gesichtspunkt der Brikettformung und der Erzielung eines ausreichend hohen Rückhaltedrucks des Kegelschneckenverdichters bemessen sind, was die Steuerung des Brikettierungsprozesses erleichtert, da der Verdichtungsprozeß unabhängig von dem Ausstoßschritt ab läuft.

Zweckmäßigerweise hat der Revolverkopf eine der Auslaßöffnung des Kegelschneckenverdichters axial gegenüberliegende, ortsfeste Verschlußwand, die zumindest das jeweils zur Auslaßöffnung ausgerichtete Matrizenrohr auf der von der Auslaßöffnung abgewandten Seite verschließt. Das Matrizenrohr bildet zusammen mit der Verschlußwand eine Kammer, in die der Schneckenverdichter hineinfördert und die vorzugsweise bereits die endgültige Größe der zu fertigenden Briketts hat. Auf diese Weise entfällt der bei den vorstehend erläuterten, endseitig offenen Matrizenrohren erforderliche Zerteilungsschritt. Zweckmäßigerweise bildet der zur Auslaßöffnung weisende Mündungsrand jedes Matrizenrohres eine Ringmesserschneide, die den aus der Auslaßöffnung des Kegelschneckenverdichters austretenden Materialstrang bei der Fortschaltbewegung des Revolverkopfs abschert.

In einer zweckmäßigen Ausgestaltung sind die Matrizenrohre in Umfangsrichtung im Abstand voneinander an dem Revolverkopf angeordnet und bilden zwischen sich radial offene Kühlluftdurchlässe. Ein Kühlluftgebläse fördert von radial innen nach radial außen Kühlluft durch diese Kühlluftdurchlässe, so daß das brikettierte Material während der schrittweisen Annäherung an die Ausstoßstation abkühlen kann. Die Ausstoßstation ist zu diesem Zweck in Förderrichtung gesehen um eine möglichst große Zahl an Matrizenrohren gegen die zur Auslaßöffnung des Kegelschneckenverdichters ausgerichtete Position winkelversetzt.

Für den schrittweisen Antrieb des Revolverkopfs hat sich ein gegebenenfalls hydraulisch angetriebenes Klinkenschrittschaltwerk als geeignet erwiesen.

Die Innenkonusfläche des Schneckengehäuses erstreckt sich unter beiden vorstehend erläuterten Aspekten der Erfindung normalerweise in Förderrichtung der Schnecke über die Schnecke hinaus. Auf diese Weise verbleibt in dem Schneckengehäuse vor der Schnecke am Eingang zur Preßmatrize eine verjüngende Kammer, durch die der Preßdruck der Schnecke das bereits verdichtete Stroh treiben muß. Dies wird beträchtlich erleichtert, wenn sich die Führungsleiste bis in den über die Schnecke hinausreichenden Bereich der Innenkonusfläche erstreckt und zweckmäßigerweise bis an die Auslaßöffnung heranreicht. Es versteht sich, daß der Kegelwendel gegebenenfalls auch als mehrgängiger, aus mehreren Führungsleisten bestehender Kegelwendel ausgebildet sein kann.

Halmgut, insbesondere Stroh, muß für die Brikettierung mit einem vergleichsweise hohen Volumenverhältnis verdichtet werden. Bei der z.B. aus der DE-OS 34 22 658 bekannten Brikettierungsvorrichtung ist dem Kegelschneckenverdichter gleichachsig ein Schneckenvorverdichter zugeordnet, der über einen Fülltrichter von oben her mit dem Halmgut beschickt wird. Die Schnecken des Kegelschneckenverdichters und des Schneckenvorverdichters haben einen gemeinsamen Schneckenkern, so daß sich eine beträchtliche Baulänge der Vorrichtung ergibt.

Zur Verringerung der Abmessungen ist in einer bevorzugten Ausgestaltung vorgesehen, daß die Schnecke des Kegelschneckenverdichters annähernd über ihre gesamte Förderlänge Kegelform hat und der Schneckenvorverdichter mit quer, insbesondere senkrecht, zur Schneckenachse des Kegelschneckenverdichters verlaufender Schneckenachse unmittelbar an eine Einlaßöffnung im Schneckengehäuse des Kegelschneckenverdichters anschließt. Die sich ergebende bereits vergleichsweise kompakte Anordnung läßt sich zugunsten einer Verkleinerung des Schneckenvorverdichters noch weiter verkleinern, wenn auf der Seite des Schneckenvorverdichters, auf der die Auslaßöffnung des Kegelschneckenverdichters gelegen ist, ein Vorpreß-Walzenwerk mit wenigstens zwei zueinander und zur Schneckenachse des Schneckenvorverdichters achsparallelen, gegensinnig rotierend angetriebenen Vorpreßwalzen angeordnet ist, welche das Halmgut zwischen sich vorpressen und in eine Einlaßöffnung des Schneckenvorverdichters quer zu dessen Schneckenachse einschieben. Das zu verdichtende Stroh wird auf der dem Schneckenvorverdichter abgewandten Seite des Vorpreß-Walzenwerks, beispielsweise über ein Förderband, zugeführt und durchläuft während des Transport- und Verdichtungsvorgangs einen im wesentlichen U-förmigen Weg, auf dem die jeweiligen Bearbeitungskomponenten relativ dicht benachbart angeordnet werden können. Die beiden Vorpreßwalzen können hierbei übereinander achsparallel angeordnet und gegebenenfalls relativ zueinander verstellbar sein, und auch über dem Förderband kann eine rotierend angetriebene Schlagleistenwalze je nach ihrer Drehrichtung entweder für eine zusätzliche Vorpreßwirkung oder aber für eine die Beschickungsrate egalisierende Abkämmwirkung sorgen.

Im folgenden werden Ausführungsbeispiele der Erfindung anhand einer Zeichnung näher erläutert. Hierbei zeigt:
- Fig. 1: eine teilweise schematische Schnittansicht einer Vorrichtung zum Brikettieren von Halmgut, insbesondere Stroh;
- Fig. 2: eine Schnittansicht durch die Vorrichtung, gesehen entlang einer Linie II-II in Fig. 1;
- Fig. 3: eine vergrößerte Darstellung eines Teils der Vorrichtung aus Fig. 1;
- Fig. 4: eine Schnittansicht durch die Vorrichtung, gesehen entlang einer Linie IV-IV in Fig. 3;
- Fig. 5: eine Schnittansicht durch die Vorrichtung, gesehen entlang einer Linie V-V in Fig. 3
- Fig. 6: eine Schnittansicht durch einen Teil einer anderen Ausführungsform einer Vorrichtung zur Brikettierung von Halmgut, insbesondere Stroh,
- Fig. 7: eine Schnittansicht durch einen Teil einer weiteren Ausführungsform einer Vorrichtung zur Brikettierung von Halmgut, insbesondere Stroh, und
- Fig. 8: eine teilweise Schnittansicht durch die Vorrichtung, gesehen entlang einer Linie VIII-VIII in Fig. 7.

Die Fig. 1 und 2 zeigen eine Strohbrikettiervorrichtung, mit der lose geschüttetes, vorab im wesentlichen nicht zerkleinertes oder vermahlenes Stroh zu kompakten Strohbriketts hoher Dichte von wenigstens 0,5 kg/dm³ verdichtet werden kann. Das Stroh wird über einen Einfülltrichter 1 auf ein in Richtung eines Pfeils 3 sich bewegendes endloses Förderband 5 gelegt, welches das Stroh zwischen zwei übereinander mit horizontaler Achse angeordnete Vorpreßwalzen 7, 9 eines allgemein mit 11 bezeichneten Vorpreßwalzenwerks fördert. Die an ihrem Umfang mit Greifzähnen, Leisten oder dergleichen versehenen Vorpreßwalzen 7, 9 werden gegenläufig zueinander angetrieben. Die obere Vorpreßwalze 9 ist beispielsweise an nicht näher dargestellten Armen vertikal beweglich geführt und wird von Federn oder Gewichten gegen die Vorpreßwalze 7 vorgespannt. In der Nähe der Vorpreßwalze 9 ist oberhalb des Förderbands 5 achsparallel eine Leistenwalze 13 angeordnet, die gleichsinnig zur Vorpreßwalze 9 angetrieben wird und für eine weitere Vorverdichtung des vom Förderband 5 zwischen die Vorpreßwalzen 7, 9 eingeführten Strohs sorgt. Alternativ kann die Leistenwalze 13 auch entgegengesetzt rotierend angetrieben werden, wobei sie dann als Kämmwalze dient und für einen gleichmäßigen Strohfluß auf dem Förderband 5 sorgt. Auf der Auslaßseite des Vorpreßwalzenwerks 11 schließt sich ein Schneckenvorverdichter 15 mit einer in einem Schneckengehäuse 17 achsparallel zu dem Vorpreßwalzenwerk 11 angeordneten Verdichterschnecke 19 an. Der Schneckenvorverdichter 15 lenkt das in Richtung des Pfeils 3 transportierte, vorgepreßte Stroh in Achsrichtung der Verdichterschnecke 19 um und sorgt für eine weitere Verdichtung des Strohs. Die Verdichterschnecke 19 hat einen im wesentlichen zylindrischen Schneckenkern 21 und eine wenigstens eingängige Schneckenwendel 23, die sich an ihrem Abgabeende 25 konisch verjüngt. Ein Motor 26 treibt den Schneckenvorverdichter 15, das Vorpreßwalzenwerk 11, die Leistenwalze 13 und gegebenenfalls das Förderband 5 an. Die vorstehend erläuterten Komponenten sorgen für eine weitgehende Vorverdichtung des Strohs, die jedoch noch nicht für eine Brikettierung ausreicht.

Die Brikettierung erfolgt in einem Kegelschneckenverdichter 27, dessen Kegelschnecke 29 mit zur Achse der Vorverdichterschnecke 19 rechtwinklig verlaufender Schneckenachse 31 in einen konusförmigen Verdichterraum 33 eines mit dem Schneckengehäuse 17 fest verbundenen Schneckengehäuses 35 angeordnet ist. Die über Lager 37 fliegend an dem Schneckengehäuse 35 bzw. einer Maschinenbasis gelagerte Kegelschnecke 29 wird über einen Riementrieb 39 von einem nicht näher dargestellten Antriebsmotor angetrieben. Der konusförmige Verdichterraum 33 mündet mit axialem Abstand vom freien Ende der Kegelschnecke 29 in einer Auslaßöffnung 41, an die sich, wie nachfolgend noch näher erläutert wird, ein Entgasungsring 43 sowie eine Preßmatrize 45 mit hydraulisch steuerbarem Auslaßquerschnitt anschließt. Der Kegelschneckenverdichter 27 nimmt das vorverdichtete Stroh unmittelbar aus dem Schneckenvorverdichter 15 auf, dessen Verdichterschnecke 19 zu diesem Zweck mit ihrem Ende 25 im Bereich des durchmessergrößeren Endes der Kegelschnecke 29 in eine konische Einlaßöffnung 47 des Schneckengehäuses 35 eingreift. Die Förderrichtung des Kegelschneckenverdichters 27 verläuft horizontal und entgegengesetzt zur Förderrichtung 3 des Förderbands 5. Damit ergibt sich insgesamt ein im wesentlichen U-förmiger Verarbeitungsweg, wobei die Komponenten der Strohbrikettierungsvorrichtung auf vergleichsweise engem Raum angeordnet werden können.

Die Fig. 3 bis 5 zeigen Einzelheiten des Kegelschneckenverdichters 27, des Entgasungsrings 43 und der Preßmatrize 45. Die Kegelschnecke 29 des Kegelschneckenverdichters 27 hat einen kegelstumpfförmigen Schneckenkern 49, von dem eine ein- oder mehrgängige Schneckenwendel 51 mit kegelstumpfförmiger Außenkontur radial absteht. Nach radial außen wird der konusförmige Verdichterraum 33 durch eine mit radial vorstehenden Leisten oder Rippen 53 versehene Innenkonusfläche 55 begrenzt, die sich in Förderrichtung der Kegelschnecke 29 über deren verjüngtes Ende bis zur Auslaßöffnung 41 hin erstreckt und auch in diesem Bereich mit Rippen 53 versehen ist. Die Rippen 53 umschließen die Kegelschnecke 29 in Form einer ein- oder mehrgängigen Wendel, deren Windungssinn entgegengesetzt dem Windungssinn der Schneckenwendel 51 ist und können durch Nuten begrenzt bzw. gebildet sein, die in das Schneckengehäuse 35 eingearbeitet sind.

Die Kegelschnecke 29 fördert das über die Einlaßöffnung 47 zugeführte, vorverdichtete Stroh zur Auslaßöffnung, an der es von der nachfolgenden Preßmatrize 45 gestaut und unter hohem Druck verdichtet wird. Die Verdichtungswirkung erhöht die Temperatur des Strohkuchens so weit, daß es den Strohkuchen zu einem nach der späteren Abkühlung kompakten, mechanisch beanspruchbaren Brikettmaterial verbäckt. Da das verdichtete Stroh von der Kegelschnecke 29 nicht nur in Förderrichtung getrieben, sondern auch zumindest teilweise um die Schneckenachse 31 gedreht wird, unterstützen die schraubenlinienförmig angeordneten Rippen 53 die Förderwirkung, da sie das sich drehende Stroh aufgrund des zur Schneckenwendel 51 entgegengesetzten Windungssinns in Förderrichtung schrauben. Insbesondere unterstützen die Rippen 53 im Bereich der Auslaßöffnung 41 den Übertritt des verdichteten Strohs in den im wesentlichen zylindrischen, durch eine Öffnung 57 des Entgasungsrings 43 und ein Matrizenrohr 59 der Preßmatrize 45 gebildeten Austrittskanal 61. Die Rippen 53 verhindern damit unerwünschtes Verstopfen der Austrittsöffnung 41.

Die Erwärmung des verdichteten Strohs im Verdichterraum 33 ist so stark, daß sich insbesondere im Bereich der Austrittsöffnung 41 aufgrund des Trocknungsprozesses Wasserdampf bilden kann, der zu Überdruckschäden an der Vorrichtung führen kann, insbesondere jedoch das in dem Matrizenrohr 59 enthaltene verdichtete Stroh explosionsartig aus dem Verdichtungsrohr 59 austreiben kann. Um dies zu verhindern, sind in dem an die Austrittsöffnung 41 anschließenden Entgasungsring 43 eine Vielzahl in Umfangsrichtung verteilter Entgasungsschlitze 63 vorgesehen. Die Entgasungsschlitze 63 sind als Kapillarschlitze mit einer Schlitzbreite in der Größenordnung von 1/10 mm ausgebildet und erstrecken sich über die gesamte Länge des Entgasungsrings 43. Die radial innen zur Öffnung 57 offenen Entgasungsschlitze 63 münden in radial darüberliegende breitere Abführkanäle 65, die sich zum Kegelschneckenverdichter 27 hin keilförmig erweitern und an der Stirnseite des Entgasungsrings 43 in einen zur Umgebung hin offenen Ringkanal 67 münden. Die Entgasungsschlitze 63 und die Abführkanäle 65 können beispielsweise durch Elektro-Erosionsverfahren in den Entgasungsring 43 eingearbeitet sein. Der zur leichteren Herstellung als gesondertes Bauteil ausgebildete Entgasungsring 43 sitzt in einer zum Schneckengehäuse 35 hin offenen Kammer 69 eines das Matrizenrohr 59 am Schneckengehäuse 35 haltenden Fußteils 71 der Preßmatrize 45.

Um den Auslaßquerschnitt der Preßmatrize 45 einstellen zu können, hat das Matrizenrohr 59 einen zum Kegelschneckenverdichter 27 hin konusförmig sich erweiternden Außenmantel 73, der durch eine Vielzahl in Umfangsrichtung verteilt angeordneter axialer Schlitze 75 in eine Vielzahl, hier acht, radial federnder Zungen 77 unterteilt ist. Den Außenkonus des Matrizenrohrs 59 umschließen zwei Spannringe 79, 81, die durch justierbare Abstandbolzen 83 zu einer längs des Matrizenrohrs 59 verschiebbaren Einheit verbunden sind. Der Spannring 79 trägt einen radial abstehenden Ringflansch 85, der an mehreren, hier drei, in Umfangsrichtung versetzten, vom Fußteil 71 abstehenden Führungsstangen 87 geführt ist. Auf der dem Fußteil 71 axial abgewandten Seite des Ringflansches 85 sind an Führungsstangen 87 Tellerfederpakete 89 geführt, die sich zwischen dem Ringflansch 85 einerseits und Schraubköpfen 91 der Führungsstangen 87 andererseits abstützen. Die Konusfläche 73 des Matrizenrohrs 59 und die Spannringe 79, 81 bilden ein für den Radialdruck in dem Matrizenrohr 59 selbsthemmendes Keilgetriebe, wobei die Tellerfederpakete 89 die Spannringe 79, 81 in Schließrichtung des Matrizenrohrs 59 vorspannen. Die Übersetzungswirkung des Keilgetriebes reicht aus, um das Matrizenrohr 59 gegen den Druck des verdichteten Strohs schließen zu können. Zum Öffnen des Matrizenrohrs 59 sind an dem Fußteil 71 mehrere, hier drei, gegeneinander versetzte, hydraulische Kolben-Zylinder-Einheiten 93 vorgesehen, die sich an dem Ringflansch 85 abstützen und die Spannringe 79, 81 entgegen der Kraft der Tellerfederpakete 89 zum verjüngten Ende der Konusfläche 73 hin drücken. Mit verhältnismäßig geringem Hydraulikaufwand kann auf diese Weise der Auslaßquerschnitt der Preßmatrize 45 gesteuert werden. Die Steuerung kann automatisch erfolgen, wenn, wie in Fig. 1 dargestellt ist, mittels eines auf das Antriebsdrehmoment der Kegelschnecke 29 ansprechenden Schalters 95 der Hydraulikdruck der Zylinder 93 erhöht wird, wenn das Antriebsmoment und dementsprechend der Preßdruck des Kegelschneckenverdichters 27 über einen vorbestimmten Wert ansteigt, bzw. verringert wird, wenn das Antriebsdrehmoment und damit der Preßdruck unter den vorbestimmten Wert absinkt.

Das aufgrund der Preßwirkung durch den Kegelschneckenverdichter 27 erhitzte Stroh kühlt während des Ausschiebens durch den Auslaßkanal 61 zu einem Brikettstrang ab, der am Ausgang der Preßmatrize 45 durch geeignete Werkzeuge, beispielsweise eine Säge oder dergleichen, in Stücke geschnitten wird. Die Länge des Matrizenrohrs 59 kann verkürzt werden, wenn die einzelnen Zungen 77 mit axial verlaufenden Kühlwasserkanälen 97 versehen sind. In entsprechender Weise können zum Beispiel am Außenumfang des Entgasungsrings 43 Kühlwasserkanäle 99 vorgesehen sein. Zu- und Ableitungen zu den Kühlwasserkanälen 97, 99 sind der Einfachheit halber nicht dargestellt.

Fig. 6 zeigt eine Variante einer Vorrichtung zum Brikettieren von Stroh, die sich von der Vorrichtung der Fig. 1 bis 5 im wesentlichen nur durch die Art der Steuerung des Auslaßdrucks des Kegelschneckenverdichters unterscheidet. Gleichwirkende Teile sind in Fig. 1 mit den Bezugszahlen der Fig. 1 bis 5 bezeichnet und zur Unterscheidung mit dem Buchstaben a versehen. Zur Erläuterung des Aufbaus und der Funktion dieser Teile wird auf die Beschreibung der Fig. 1 bis 5 Bezug genommen.

Während bei der Vorrichtung der Fig. 1 bis 5 die zu einer Einheit miteinander verbundenen Spannringe 79, 81 relativ zur Konusfläche 73 des Matrizenrohrs 59 verschiebbar sind und das Konusrohr 59 über den Fußteil 71 und das Schneckengehäuse 35 fest mit der Maschinenbasis der Vorrichtung verbunden ist, sind bei der Vorrichtung der Fig. 6 die beiden über Abstandbolzen 83a zu einer Einheit verbundenen Spannringe 79a und 81a mit Hilfe von Abstandbolzen 101 an der bei 103 angedeuteten, die Kegelschnecke 29a lagernden Maschinenbasis unbeweglich befestigt. Das Matrizenrohr 59a ist über sein den Entgasungsring 43a aufnehmendes Fußteil 71a am Schneckengehäuse 35a des Kegelschneckenverdichters 27a befestigt und bildet zusammen mit dem Fußteil 71a und dem Schneckengehäuse 35a eine in Richtung der Schneckenachse 31a relativ zur Maschinenbasis 103 und damit relativ zu den Spannringen 79a und 81a verschiebbare Einheit. Die Einheit umfaßt einen hier am Schneckengehäuse 35a angeordneten, radial nach außen abstehenden Ringflansch 105, der an mehreren in Umfangsrichtung gegeneinander versetzten Führungsstangen 107 verdrehsicher, aber verschiebbar, geführt ist. Die von der Maschinenbasis 103 axial abstehenden Führungsstangen 107 tragen an ihren freien Enden Schraubköpfe 109 und führen Tellerfederpakete 111, die sich zwischen dem Ringflansch 105 und den Schraubköpfen 109 abstützen und die Einheit aus Schneckengehäuse 35a und Matrizenrohr 59a entgegen der Förderrichtung der Kegelschnecke 29a zur Maschinenbasis 103 hin vorspannen. Den Spannringen 79a, 81a sind im Ausführungsbeispiel der Fig. 6 anstelle einer kontinuierlich durchgehenden Konusfläche zwei Konusflächenabschnitte 73a zugeordnet, die unter Bildung einer Stufe aufeinanderfolgen. Die Konusflächenabschnitte 73a verjüngen sich zum Kegelschneckenverdichter 27a hin, womit die Tellerfederpakete 111 die Preßmatrize 41a wiederum in Schließrichtung vorbelasten. Bei der den Auslaßquerschnitt schließenden, zur Kegelschnecke 29a hin gerichteten Bewegung des Matrizenrohrs 59a wird jedoch nicht nur der Auslaßquerschnitt der Preßmatrize 45a verringert, sondern auch der radiale Abstand zwischen der Kegelschnecke 29a und der Innenkonusfläche 55a des Schneckengehäuses 35a. Mit der Verringerung des Abstands wächst auch der von der Kegelschnecke 29a erzeugte Druck. Anders als im Ausführungsbeispiel der Fig. 1 bis 5 muß sich der Druck im Verdichterraum 33a nicht aufgrund der Stauwirkung der Preßmatrize 45a erst nach und nach aufbauen.

Für die Entlastung des Druckraums 33a sind an der Maschinenbasis 103 mehrere in Umfangsrichtung gegeneinander versetzte, hydraulische Kolben-Zylinder-Einheiten 113 vorgesehen, die sich an dem Ringflansch 105 abstützen und die aus Schneckengehäuse 35a, Entgasungsring 43a und Matrizenrohr 59a bestehende Einheit gegen die Kraft der Tellerfederpakete 111 verschieben. Aufgrund dieser Relativverschiebung wird einerseits der Auslaßquerschnitt der Preßmatrize 45a vergrößert und andererseits das Schneckengehäuse 35a von der Kegelschnecke 29a entfernt. Hierdurch verringert sich einerseits die Stauwirkung der Preßmatrize 45a, und andererseits erfolgt eine sofortige Druckminderung in dem Verdichterraum 33a. Die Tellerfederpakete 111 und die Zylinder-Kolben-Einheiten 113 entsprechen in ihrer Funktion den Komponenten 89 und 93 des Ausführungsbeispiels der Fig. 1 bis 5.

Das Schneckengehäuse 35a ist an seiner Innenkonusfläche 55a wiederum mit Rippen 53a versehen, die die Kegelschnecke 29a in Form einer eingängigen oder mehrgängigen Wendel schraubenförmig umschließen und sich über die Kegelschnecke 29a hinaus bis zur Auslaßöffnung 41a erstrecken. Der Windungssinn der Rippen 53a ist dem Windungssinn der Schneckenwendel 51a entgegengesetzt, wodurch die Förderwirkung der Kegelschnecke 29a insbesondere im Bereich der Auslaßöffnung 41a unterstützt wird. Bei der Vorrichtung der Fig. 6 kommt hinzu, daß die aufgrund der Axialbewegung zwischen Kegelschnecke 29a und Schneckengehäuse 35a sich ergebende Pumpwirkung zusätzlich dazu beiträgt, daß unerwünschtes Verstopfen im Bereich der Auslaßöffnung 41a verhindert wird.

Die Fig. 7 und 8 zeigen eine Variante einer Vorrichtung zum Brikettieren von Stroh, bei welcher im Gegensatz zur Vorrichtung der Fig. 1 bis 6 anstelle eines einzigen Matrizenrohrs mit steuerbarem Querschnitt eine Revolver-Preßmatrize 121 vorgesehen ist. Die Revolver-Preßmatrize 121 ersetzt die Preßmatrize 45 der Brikettierungsvorrichtung der Fig. 1 bis 5. Gleichwirkende Komponenten sind mit den Bezugszahlen der Fig. 1 bis 5 und zur Unterscheidung mit dem Buchstaben b bezeichnet. Zur Erläuterung dieser Komponenten wird auf die Beschreibung der Fig. 1 bis 5 Bezug genommen.

Die Revolver-Preßmatrize 121 schließt unmittelbar an einen Entgasungsring 43b der bereits vorstehend erläuterten Art an, der seinerseits auf die Auslaßöffnung 41b des Kegelschneckenverdichters 27b folgt. Der Kegelschneckenverdichter 27b entspricht der Konstruktion des Verdichters 27 der Fig. 1 bis 5. Die Revolver-Preßmatrize 121 hat einen Revolverkopf 123, der um eine zur Schneckenachse 31b achsparallele Drehachse 125 drehbar an einem Maschinenrahmen 127 gelagert ist. Auf einen Kreis um die Drehachse 125 sind in Umfangsrichtung versetzt eine Vielzahl Matrizenrohre 129 zueinander und zur Drehachse 125 achsparallel angeordnet, derart, daß jeweils eines der Matrizenrohre 129 gleichachsig zur Auslaßöffnung 41b ausgerichtet ist, während gleichzeitig ein anderes Matrizenrohr zu einer Ausstoßstation 131 ausgerichtet ist, in der ein von einem Hydraulikzylinder 133 verschiebbarer Stempel 135 das Matrizenrohr entleeren kann. Ein bei 137 schematisch dargestelltes, am Revolverkopf 123 direkt angreifendes Klinkenschrittschaltwerk 137 transportiert die Matrizenrohre 129 aufeinanderfolgend durch die zur Auslaßöffnung 41b ausgerichtete Position, in der der Schneckenverdichter 27b verdichtetes Material in das Matrizenrohr 129 fördert und nachfolgend in die Ausstoßstation 131. Der dem Entgasungsring 43b zugewandte Öffnungsrand 139 jedes Matrizenrohrs 129 bildet eine ringförmige Messerschneide, die den verdichteten Materialstrang zusammen mit einer durch den Entgasungsrings 43b gebildeten Gegenschneide bei der schrittweisen Drehung des Revolverkopfs 123 abschert. Die einzelnen Matrizenrohre 129 haben einen in Ausstoßrichtung der Ausstoßstation 131 geringfügig konisch sich erweiternden Innenmantel 141, um das Ausstoßen des von dem Matrizenrohr 129 bereits in seine endgültige Form gepreßten Briketts zu erleichtern. Zumindest in der axial der Auslaßöffnung 41b gegenüberliegenden Stellung verschließt eine maschinenrahmenfeste Verschlußwand 143, die aufeinanderfolgend durch diese Position transportierten Matrizenrohre 129.

Die in den Matrizenrohren 129 geformten Briketts erkalten, während die Matrizenrohre 129 von der durch die Auslaßöffnung 41b des Kegelschneckenverdichters 27b bestimmten Position in die durch die Ausstoßstation 131 bestimmte Position transportiert werden. Die Ausstoßstation 131 befindet sich, um eine möglichst lange Kühlzeit zu erreichen, in Drehrichtung 145 (Fig. 8) möglichst weit von der durch den Schneckenverdichter 27b bestimmten Füllposition entfernt. Die Anzahl der in Drehrichtung 145 zwischen der Füllposition und der Ausstoßposition gelegenen Matrizenrohre 129 sollte deshalb möglichst groß sein, verglichen mit der übrigen bzw. in Gegenrichtung zwischen diesen beiden Positionen verbleibenden Matrizenrohre.

Die Matrizenrohre 129 sind in Umfangsrichtung im Abstand voneinander angeordnet, und begrenzen zwischen sich radiale Kühlluftöffnungen 147, durch die hindurch ein gleichachsig zur Drehachse 125 angeordneter Lüfter 149 Kühlluft von radial innen nach radial außen fördert.

Die vorstehend erläuterte Revolver-Preßmatrize 121 kann, nachdem sie mit vergleichsweise kurzen Matrizenrohren 129 auskommt, auch ohne den vorstehend erläuterten Entgasungsring 43b eingesetzt werden. Der Revolverkopf 123 schließt dann im wesentlichen unmittelbar an die Auslaßöffnung 41b des Kegelschneckenverdichters 27b an.

## Patentansprüche

1. Vorrichtung zum Brikettieren von pflanzlichem Halmgut, insbesondere Stroh,
mit einem Kegelschneckenverdicher (27), dessen rotierend antreibbare Schnecke (29) zumindest an ihrem in Förderrichtung vorderen Ende eine in Förderrichtung kegelförmig sich verjüngende, durch mehrere Windungen wenigstens einer von einem kegelförmigen Schneckenkern (49) abstehenden Schneckenwendel (51) bestimmte Außenkontur hat und in einen konusförmigen Verdichterraum (33) eines Schneckengehäuses (35) hineinragt, dessen Innenkonusfläche (55) mit zumindest einer zur Schnecke (29) hin vorstehenden Führungsleiste (53) für das Halmgut versehen ist und am verjüngten Ende der Innenkonusfläche (55) eine Auslaßöffnung (41) für das verdichtete Halmgut hat,
und mit einer mit dem Schneckengehäuse (35) verbundenen, in Förderrichtung gleichachsig zur Kegelachse (31) der Kegelschnecke auf die Auslaßöffnung des Verdichterraums (33) folgenden, im wesentlichen rohrförmigen Preßmatrize (45) mit mehreren radial beweglichen Zungen (77), die von einem hydraulischen Stellantrieb (93; 113) zur Änderung des Auslaßquerschnitts des Matrizenrohrs (59) der Preßmatrize (45) gegeneinander bewegbar sind,
**dadurch gekennzeichnet,** daß die Führungsleiste (53) die Schnecke (29) in Form einer Kegelwendel mit zum Windungssinn der Schnecke (29) entgegengesetztem Windungssinn umschließt,
daß an die Auslaßöffnung des Kegelschneckenverdichters (27) ein Ringteil anschließt, an dessen Innenmantel eine Vielzahl zur Umgebung hin offener, axial verlaufender, enger Entgasungsschlitze münden,
daß dem Kegelschneckenverdichter (27) ein Preßdrucksensor (95) zugeordnet ist
und daß der Stellantrieb (93; 113) abhängig von dem Preßdrucksensor (95) derart steuerbar ist, daß der Auslaßquerschnitt des Matrizenrohrs (59) bei Überschreiten eines Preßdrucksollwerts erweitert und bei Unterschreiten verengt wird.

2. Vorrichtung nach Anspruch 1, dadurch gekennzeichnet, daß das Matrizenrohr (59) der Preßmatrize (45) auf seiner Außenseite mit Keilflächen (73) versehen ist, daß der radiale Achsabstand der Zungen (77) durch wenigstens einen die Keilflächen (73) gemeinsam umschließenden Spannring (79, 81) bestimmt ist, und daß der Spannring (79, 81) und das Matrizenrohr (59) relativ zueinander axial beweglich und von Federn (89; 111) gegeneinander vorgespannt sind sowie von einen Stellantrieb (93; 113) gegen die Vorspannkraft der Federn (89; 111) gegeneinander bewegbar sind.

3. Vorrichtung nach Anspruch 2, dadurch gekennzeichnet, daß die Federn (89; 111) den Spannring (79, 81) und das Matrizenrohr (59) in Richtung einer Verengung des Auslaßquerschnitts der Preßmatrize (45) gegeneinander vorspannen.

4. Vorrichtung nach Anspruch 3, dadurch gekennzeichnet, daß das Matrizenrohr (59) fest mit dem Schneckengehäuse (35) des Kegelschneckenverdichters (27) verbunden ist und sich die Keilflächen (73) vom Schneckengehäuse (35) weg verjüngen, daß der Spannring (79, 81) einen radial abstehenden Stützflansch (85) aufweist und um das Matrizenrohr (59) herum mehrere achsparallel zum Matrizenrohr (59) verlaufende Zugstangen (87) fest mit dem Schneckengehäuse (35) verbunden sind, und daß die insbesondere als Tellerfedern ausgebildeten Federn (89) an den Zugstangen (87) geführt und zwischen dem Stützflansch (85) und einem Kopf (91) an vom Schneckengehäuse fernen Ende der Zugstange (87) eingespannt sind.

5. Vorrichtung nach Anspruch 2 oder 3, dadurch gekennzeichnet, daß das Schnechengehäuse (35a) und das Matrizenrohr (59a) zu einer Baueinheit verbunden sind, die relativ zur Schnecke (29a) des Kegelschneckenverdichters (27a) in Richtung der Schneckenachse (31a) verschiebbar an einer die Schnecke (29a) lagernden Maschinenbasis (103) geführt ist, daß der Spannring (79a, 81a) fest mit der Maschinenbasis (103) verbunden ist und daß die Federn (111) zwischen der Baueinheit (35a, 59a) und der Maschinenbasis (103) eingespannt sind.

6. Vorrichtung nach Anspruch 5, dadurch gekennzeichnet, daß die Baueinheit (35a, 59a) einen radial abstehenden Stützflansch (105) aufweist und um die Baueinheit (35a, 59a) herum mehrere achsparallel zur Schneckenachse (31a) verlaufende Zugstangen (107) fest mit der Maschinenbasis (103) verbunden sind und daß die insbesondere als Tellerfedern ausgebildeten Federn (111) an den Zugstangen (107) geführt und zwischen dem Stützflansch (105) und einem Kopf (109) am von der Maschinenbasis (103) fernen Ende der Zugstange (107) eingespannt sind.

7. Vorrichtung nach einem der Ansprüche 2 bis 6, dadurch gekennzeichnet, daß mehrere in Achsrichtung des Matrizenrohrs (59) gegeneinander versetzte Spannringe (79, 81) zu einer Baueinheit verbunden sind.

8. Vorrichtung nach einem der Ansprüche 1 bis 7, dadurch gekennzeichnet, daß der Preßdrucksensor (95) auf das Antriebsdrehmoment der Schnecke (29) des Kegelschneckenverdichters (27) anspricht.

9. Vorrichtung zum Brikettieren von pflanzlichem Halmgut, insbesondere Stroh,
mit einem Kegelschneckenverdicher (27), dessen rotierend antreibbare Schnecke (29) zumindest an ihrem in Förderrichtung vorderen Ende eine in Förderrichtung kegelförmig sich verjüngende, durch mehrere Windungen wenigstens einer von einem kegelförmigen Schneckenkern (49) abstehenden Schneckenwendel (51) bestimmte Außenkontur hat und in einen konusförmigen Verdichterraum (33) eines Schneckengehäuses (35) hineinragt, dessen Innenkonusfläche (55) mit zumindest einer zur Schnecke (29) hin vorstehenden Führungsleiste (53) für das Halmgut versehen ist und am verjüngten Ende der Innenkonusfläche (55) eine Auslaßöffnung (41) für das verdichtete Halmgut hat,
und mit einer vor der Auslaßöffnung (41b) des Kegelschneckenverdichters (27b) angeordneten Preßmatrizenanordnung,
**dadurch gekennzeichnet,** daß die Führungsleiste (53) die Schnecke (29) in Form einer Kegelwendel mit zum Windungssinn der Schnecke (29) entgegengesetztem Windungssinn umschließt,
daß die Preßmatrizenanordnung als Revolver-Preßmatrize (121) ausgebildet ist, deren an einem gemeinsamen, drehbar gelagerten Revolverkopf (123) angeordnete Matrizenrohre (129) einzeln nacheinander zur Auslaßöffnung (41b) ausrichtbar sind,
und daß zwischen der Auslaßöffnung (41b) des Verdichterraums und der Revolver-Preßmatrize (121) ein Ringteil (43b) angeordnet ist, an dessen Innenmantel eine Vielzahl zur Umgebung hin offene, axial verlaufende, enge Entgasungsschlitze münden.

10. Vorrichtung nach Anspruch 9, dadurch gekennzeichnet, daß der Revolver-Preßmatrize (121) eine gegen die Auslaßöffnung (41b) des Kegelschneckenverdichters (27b) in Umfangsrichtung des Revolverkopfs (123) versetzte Ausstoßstation (131) zugeordnet ist.

11. Vorrichtung nach Anspruch 10, dadurch gekennzeichnet, daß die Revolver-Preßmatrize (121) eine der Auslaßöffnung (41b) des Kegelschneckenverdichters (27b) axial gegenüberliegende, ortsfeste Verschlußwand (143) aufweist, die zumindest das jeweils zur Auslaßöffnung (41b) ausgerichtete Matrizenrohr (129) auf der von der Auslaßöffnung (41b) abgewandten Seite verschließt.

12. Vorrichtung nach Anspruch 11, dadurch gekennzeichnet, daß sich der Innenmantel (141) der Matrizenrohre (129) in Ausstoßrichtung der Ausstoßstation (131) konisch erweitert.

13. Vorrichtung nach einem der Ansprüche 9 bis 12, dadurch gekennzeichnet, daß der zur Auslaßöffnung (41b) weisende Mündungsrand jedes Matrizenrohrs (129) eine Ringmesserschneide (139) bildet.

14. Vorrichtung nach einem der Ansprüche 9 bis 13, dadurch gekennzeichnet, daß die Matrizenrohre (129) in Umfangsrichtung im Abstand von einander an dem Revolverkopf (123) angeordnet sind und zwischen sich radial offene Kühlluftdurchlässe (147) bilden und daß ein Kühlluftgebläse (149) vorgesehen ist, welches von radial innen nach radial außen Kühlluft durch die Kühlluftdurchlässe (147) fördert.

15. Vorrichtung nach einem der Ansprüche 10 bis 14, dadurch gekennzeichnet, daß die Zahl der Matrizenrohre (129) zwischen dem zur Auslaßöffnung (41b) ausgerichteten Matrizenrohr (129) und dem zur Ausstoßstation (131) ausgerichteten Matrizenrohr (129) in Drehrichtung (145) des Revolverkopfs (123) gesehen größer ist als gegen die Drehrichtung (145) gesehen.

16. Vorrichtung nach einem der Ansprüche 9 bis 15, dadurch gekennzeichnet, daß zum Antrieb des Revolverkopfs (123) ein Klinkenschrittschaltwerk (137) vorgesehen ist.

17. Vorrichtung nach einem der Ansprüche 1 bis 16, dadurch gekennzeichnet, daß die Innenkonusfläche (55) des Schneckengehäuses (35) in Förderrichtung der Schnecke (29) über die Schnecke (29) hinausreicht und daß sich die Führungsleiste (53) bis in den über die Schnecke (29) hinausreichenden Bereich der Innenkonusfläche (55) erstreckt.

18. Vorrichtung nach Anspruch 17, dadurch gekennzeichnet, daß die Führungsleiste (53) bis an die Auslaßöffnung (41) heranreicht.

19. Vorrichtung nach einem der Ansprüche 1 bis 18, dadurch gekennzeichnet, daß mehrere Führungsleisten (53) zusammen einen mehrgängigen Kegelwendel bilden.

20. Vorrichtung nach einem der Ansprüche 1 bis 19, dadurch gekennzeichnet, daß die Schnecke (29) des Kegelschneckenverdichters (27) annähernd über ihre gesamte Förderlänge Kegelform hat und der Kegelschneckenverdichter (27) mit einer Einlaßöffnung (47) seines Schneckengehäuses (35) unmittelbar an einen Schneckenvorverdichter (15) anschließt, dessen Schneckenachse quer, insbesondere senkrecht, zur Schneckenachse (31) des Kegelschneckenverdichters (27) anschließt.

21. Vorrichtung nach Anspruch 20, dadurch gekennzeichnet, daß auf der Seite des Schneckenvorverdichters (15), auf der die Auslaßöffnung (41) des Kegelschneckenverdichters (27) gelegen ist, ein Vorpreß-Walzenwerk (11) mit wenigstens zwei zueinander und zur Schneckenachse des Schneckenvorverdichters (15) achsparallelen, gegensinnig rotierend angetriebenen Vorpreßwalzen (7, 9) angeordnet ist, welche das Halmgut zwischen sich vorpressen und in eine Einlaßöffnung des Schneckenvorverdichters (15) quer zu dessen Schneckenachse einschieben.

22. Vorrichtung nach Anspruch 21, dadurch gekennzeichnet, daß die beiden Vorpreßwalzen (7, 9) übereinander angeordnet sind und die obere Vorpreßwalze (9) vertikal beweglich gelagert und von einer Vorspannkraft nachgiebig zur unteren Vorpreßwalze (7) hin vorbelastet ist.

23. Vorrichtung nach Anspruch 21 oder 22, dadurch gekennzeichnet, daß auf der dem Schneckenvorverdichter (15) abgewandten Seite des Vorpreß-Walzenwerks (11) ein Förderband (5) angeordnet ist, über dem eine rotierend angetriebene Schlagleistenwalze (13) dem Vorpreß-Walzenwerk (11) achsparallel benachbart angeordnet ist.

24. Vorrichtung nach einem der Ansprüche 1 bis 23, dadurch gekennzeichnet, daß die Schlitze (63) des Ringteils (43) in radial darüberliegende, axial verlaufende breitere Abführkanäle (63) übergehen, die an einer Stirnseite des Ringteils (43) zur Umgebung hin offen liegen.

25. Vorrichtung nach Anspruch 24, dadurch gekennzeichnet, daß die Abführkanäle (63) axial in einen zur Umgebung offenen Ringkanal (67) des Schneckengehäuses (35) des Kegelschneckenverdichters (27) münden.

26. Vorrichtung nach Anspruch 24 oder 25, dadurch gekennzeichnet, daß die Abführkanäle (63) Keilform haben und sich von dem Kegelschneckenverdichter (27) weg in axialer Richtung verjüngen.

27. Vorrichtung nach einem der Ansprüche 1 bis 26, dadurch gekennzeichnet, daß die Preßmatrize (45) auf ihrer dem Kegelschneckenverdichter (27) zugewandten Seite ihres Matrizenrohrs (59) eine zum Kegelschneckenverdichter (27) hin offene Kammer (69) aufweist, in die der Ringteil (43) eingesetzt und zusammen mit der Preßmatrize (45) am Schneckengehäuse (35) des Kegelschneckenverdichters (27) befestigt ist.

28. Vorrichtung nach einem der Ansprüche 1 bis 27, dadurch gekennzeichnet, daß sowohl im Bereich des Ringteils (43) als auch der Preßmatrize (45) jeweils über den Umfang verteilt mehrere Kühlwasserkanäle (97, 99) vorgesehen sind.

## Claims

1. Apparatus for briqueting stalk-plant material, in particular straw,
comprising a conical screw compactor (27) of which the rotatably driven screw (29) evinces, at least at its front end as seen in the direction of conveyance, an outer contour tapering conically in the direction of conveyance and determined by several turns of at least one screw coil (51) projecting from a conical screw shank (49) and enters a conical compaction chamber (33) of a screw housing (35) of which the inside conical surface (55) is provided with at least one guide strip (53), for the stalk material,
projecting toward the screw (29) and has a discharge opening (41) for the compacted stalk material at the tapered end of the inside conical surface (55),
and comprising an essentially tubular die (45) connected to the screw housing (35) and following, as seen in the direction of conveyance, coaxially with the conical axis (31) of the conical screw, the discharge opening of the compaction chamber (33), said die (45) comprising several radially movable tongues (77) which are mutually movable by a hydraulic adjustment drive (93; 113) for changing the discharge cross-section of the die-pipe (59) of the die (45),
**characterized in** that
the guide strip (53) encloses the screw (29) in the form of a conical coil with a winding sense opposite the winding sense of the screw (29),
in that an annular part adjoins the discharge opening of the conical screw compactor (27), with a plurality of axially extending, narrow degassing slits open to the ambient issuing on the inside surface of said annular part, in that a pressure sensor (95) is associated with the conical screw compactor (27),
and in that the adjustment drive (93; 113) is so controllable as a function of the pressure sensor (95) that the discharge cross-section of the die-pipe (59) is enlarged and narrowed respectively when reference pressure values are being crossed upward and downward.

2. The apparatus according to claim 1, characterized in that the die-pipe (59) of the die (45) is provided on its outside with wedge surfaces (73), in that the radial axial spacing of the tongues (77) is determined by at least one common clamping ring (79, 81) enclosing the wedge surfaces (73), and in that the clamping ring (79, 81) and the die-pipe (59) are axially movable relative to each other and are pre-stressed by springs (89; 111) toward each other, and may be moved by an adjustment drive (93; 113) toward each other against the pre-stressing force of the springs (89; 111).

3. The apparatus according to claim 2, characterized in that the springs (89; 111) pre-stress the clamping ring (79, 81) and the die-pipe (59) toward each other in the sense of constricting the discharge cross-section of the die (45).

4. The apparatus according to claim 3, characterized in that the die-pipe (59) is rigidly joined to the screw housing (35) of the conical screw compactor (27) and the wedge surfaces (73) taper away from the screw housing (35), in that the clamping ring (79, 81) comprises a radially projecting rest flange (85) and that several tension rods (87) axially parallel to the die-pipe (59) and located around the die-pipe (59) are rigidly joined to the screw housing (35), and in that the springs (89) which especially are designed as cup springs are guided on the tension rods (87) and are clamped between the rest flange (85) and a head (91) at the end of the tension rod (87) far from the screw housing.

5. The apparatus according to claim 2 or 3, characterized in that the screw housing (35a) and the die-pipe (59a) are combined into a structural unit guided displaceably relative to the screw (29a) of the conical screw compactor (27a) in the direction of the screw axis (31a) on a machine base (103) supporting the screw (29a), in that the clamping ring (79a, 81a) is rigidly joined to the machine base (103) and in that the springs (111) are clamped between the structural unit (35a, 59a) and the machine base (103).

6. The apparatus according to claim 5, characterized in that the structural unit (35a, 59a) comprises a radially projecting rest flange (105) and that several tension rods (107) axially parallel to the screw axis (31a) and located around the structural unit (35a, 59a) are rigidly joined to the machine base (103), and in that the springs (111) which especially are designed as cup springs are guided on the tension rods (107) and are clamped between the rest flange (105) and a head (109) at the end of the tension rod (107) far from the machine base (103).

7. The apparatus according to one of claims 2 to 6, characterized in that several clamping rings (79, 81) mutually offset in the axial direction of the die-pipe (59) are combined into a structural unit.

8. The apparatus according to one of claims 1 to 7, characterized in that the pressure sensor (95) responds to the drive torque of the screw (29) of the conical screw compactor (27).

9. Apparatus for briqueting stalk-plant material, in particular straw,
comprising a conical screw compactor (27) of which the rotatably driven screw (29) evinces, at least at its front end as seen in the direction of conveyance, an outer contour conically tapering in said direction of conveyance and determined by several turns of at least one screw coil (51) projecting from a conical screw shank (49) and enters into a conical compaction chamber (33) of a screw housing (35) of which the inside conical surface (55) is provided with at least one guide strip (53), for the stalk material, projecting toward the screw (29) and has a discharge opening (41) for the compacted stalk material at the tapered end of the inside conical surface (55),
and comprising a die arrangement arranged in front of the discharge opening (41b) of the conical screw compactor (27b),
**characterized in** that
the guide strip (53) encloses the screw (29) in the form of a conical coil with a winding sense opposite the winding sense of the screw (29),
in that the die arrangement is designed as a revolving die (121) of which the die-pipes (129) arranged on a common, rotatably supported turret (123) can be individually and consecutively aligned with the discharge opening (41b),
and in that an annular part (43b) is arranged between the discharge opening (41b) of the compaction chamber and the revolving die (121), with a plurality of axially extending, narrow degassing slits open to the ambient issuing on the inside surface of said annular part.

10. The apparatus according to claim 9, characterized in that an expulsion station (131) circumferentially offset in the direction of the turret (123) relative to the discharge opening (41b) of the conical screw compactor (27b) is associated with the revolving die (121).

11. The apparatus according to claim 10, characterized in that the revolving die (121) comprises a stationary closing wall (143) axially opposite the discharge opening (41b) of the conical screw compactor (27b), said closing wall (143) closing at least the particular die-pipe (129) which is aligned with the discharge opening (41b) on that side facing away from the discharge opening (41b).

12. The apparatus according to claim 11, characterized in that the inside surface (141) of the die-pipes (129) conically flares in the direction of expulsion of the expulsion station (131).

13. The apparatus according to one of claims 9 to 12, characterized in that the issue rim of each die-pipe (129) pointing to the discharge opening (41b) forms an annular knife blade (139).

14. The apparatus according to one of claims 9 to 13, characterized in that the die-pipes (129) are arranged circumferentially spaced apart on the turret (123) and between themselves form radially open cooling-air gaps (147), and in that a cooling-air blower (149) is provided which moves cooling air from the radial inside to the radial outside through the cooling-air gaps (147).

15. The apparatus according to one of claims 10 to 14, characterized in that the number of die-pipes (129) between the die-pipe (129) aligned with the discharge opening (41b) and the die-pipe (129) aligned with the expulsion station (131), as seen in the direction of rotation (145) of the turret (123), is larger than the number seen opposite the direction of rotation (145).

16. The apparatus according to one of claims 9 to 15, characterized in that a ratchet stepping mechanism (137) is provided to drive the turret (123).

17. The apparatus according to one of claims 1 to 16, characterized in that the inside conical surface (55) of the screw housing (35) extends beyond the screw (29) in the direction of conveyance of the screw (29) and in that the guide strip (53) extends into the region of the inside conical surface (55) that reaches beyond the screw (29).

18. The apparatus according to claim 17, characterized in that the guide strip (53) reaches as far as the discharge opening (41).

19. The apparatus according to one of claims 1 to 18, characterized in that several guide strips (53) jointly form a multiple conical coil.

20. The apparatus according to one of claims 1 to 19, characterized in that the screw (29) of the conical screw compactor (27) is conical approximately over its entire length of conveyance and that the conical screw compactor (27) by means of an intake opening (47) of its screw housing (35) directly adjoins a screw pre-compactor (15) of which the screw axis is transverse, in particular perpendicular, to the screw axis (31) of the conical screw compactor (27).

21. The apparatus according to claim 20, characterized in that a pre-compression roll assembly (11) with at least two oppositely rotatingly driven pre-compression rolls (7, 9) of which the axes are mutually parallel and parallel to the screw axis of the screw pre-compactor (15) is arranged on the side of the screw pre-compactor (15) where the discharge opening (41) of the conical screw compactor (27) is located, said pre-compression rolls (7, 9) pre-compressing the stalk material between them and inserting it into an intake opening of the screw pre-compactor (15) transversely to its screw axis.

22. The apparatus according to claim 21, characterized in that the two pre-compression rolls (7, 9) are superposed and that the upper pre-compression roll (9) is vertically movably supported and elastically pre-stressed toward the lower pre-compression roll (7) by a pre-stressing force.

23. The apparatus according to claim 21 or 22, characterized in that a conveyor belt (5) is arranged on the side of the pre-compression roll assembly (11) facing away from the screw pre-compactor (15), with a rotatingly driven strip impact roll (13) being arranged with its axis parallel to the pre-compression roll assembly (11), adjacent thereto and above the conveyor belt (5).

24. The apparatus according to one of claims 1 to 23, characterized in that the slits (63) of the annular part (43) merge into axially extending, wider drain ducts (63) located radially above and open toward the ambient at one end face of the annular part (43).

25. The apparatus according to claim 24, characterized in that the drain ducts (63) axially issue into a ring duct (67) of the screw housing (35) of the conical screw compactor (27), said ring duct (67) being open to the ambient.

26. The apparatus according to claim 24 or 25, characterized in that the drain ducts (63) are wedge-shaped and taper away from the conical screw compactor (27) in the axial direction.

27. The apparatus according to one of claims 1 to 26, characterized in that the die (45) comprises a chamber (69) open toward the conical screw compactor (27) on the side of its die-pipe (59) facing the conical screw compactor (27), said chamber (69) receiving the annular part (43) and together with the die (45) being affixed to the screw housing (35) of the conical screw compactor (27).

28. The apparatus according to one of claims 1 to 27, characterized in that several cooling-water ducts (97, 99) are provided in a circumferentially distributed manner both in the region of the annular part (43) and in that of the die (45).

## Revendications

1. Dispositif de briquetage de produit à base de tiges végétales, en particulier de paille, avec un compacteur à vis conique (27) dont la vis (29), susceptible d'être entraînée en rotation, comporte, au moins à son extrémité avant dans la direction du transport, un contour extérieur allant en s'effilant sous une forme conique dans le sens du transport, défini par plusieurs filets de vis (51) faisant saillie d'au moins un noyau de vis (49) conique, et pénétrant dans une chambre de compacteur (33), en forme de cône, d'un carter de vis (35), dont la surface intérieure de cône (55) est pourvue d'au moins une bande de guidage (53) faisant saillie en direction de la vis (29), destinée au produit à base de tiges et ayant à l'extrémité effilée de la surface intérieure de cône (55) une ouverture d'évacuation (41) destinée au produit à base de tiges compacté, et avec une matrice de pressage (45) à plusieurs languettes (77) mobiles radialement et de forme sensiblement tubulaire, reliée au carter de vis (35) et placée à la suite dans le sens du transport, coaxialement par rapport à l'axe de cône (31) de la vis conique, vers l'ouverture d'évacuation de la chambre de compacteur (33), les languettes (77) étant déplaçables les unes par rapport aux autres au moyen d'un servo-entraînement (93; 113) hydraulique, en vue de modifier la section transversale à l'évacuation hors du tube de matrice (59) de la matrice de pressage (45),
caractérisé en ce que la bande de guidage (53) entoure la vis (29), sous la forme d'une hélice conique dont le sens d'enroulement est inverse du sens d'enroulement de la vis (29),
en ce qu'à l'ouverture d'évacuation du compacteur à vis conique (27) est raccordée une partie annulaire, sur l'enveloppe intérieure de laquelle débouchent une pluralité de fentes de dégazage étroites, s'étendant axialement, ouvertes vers l'atmosphère,
en qu'un capteur de pression de pressage (95) est associé au compacteur à vis conique (27),
et en ce que le servo-entraînement (93; 113) peut être commandé en fonction du capteur de pression de pressage (39), de telle sorte que la section transversaie d'évacuation du tube de matrice (59) est élargie lors du dépassement d'une valeur de consigne de la pression de pressage et est rétrécie lorsque l'on descend en dessous d'une telle valeur.

2. Dispositif selon la revendication 1, caractérisé en ce que le tube de matrice (59) de la matrice de pressage (45) est pourvu en face extérieure de surfaces coniques (73), en ce que l'entraxe radial entre les languettes (77) est défini par au moins un anneau de serrage (79, 81) entourant conjointement les surfaces en coin (73), en ce que l'anneau de serrage (79, 81) et le tube de matrice (59) sont mobiles axialement les uns par rapport aux autres et précontraints l'un par rapport à l'autre par des ressorts (89; 111), ainsi que déplaçables l'un par rapport à l'autre à l'aide d'un servo-entraînement (93; 113) à l'encontre de la force de précontrainte des ressorts (89; 111) .

3. Dispositif selon la revendication 2, caractérisé en ce que les ressorts (89; 111) précontraignent l'un par rapport à l'autre l'anneau de serrage (79, 81) et le tube de matrice (59), dans le sens d'un rétrécissement des sections transversales d'évacuation de la matrice de pressage (45).

4. Dispositif selon la revendication 3, caractérisé en ce que le tube de matrice (59) est relié rigidement au carter de vis (35) du compacteur à vis conique (27) et les surfaces en coin (73) vont en s'effilant en s'éloignant du carter de vis (35), en ce que l'anneau de serrage (79, 81) présente une bride d'appui (85) faisant saillie radialement et plusieurs barres de traction (87), s'étendant parallèlement à l'axe du tube de matrice (59) tout autour du tube matrice (59), étant reliées rigidement au carter de vis (35), et en ce que les ressorts (89), réalisés en particulier sous forme de rondelles-ressorts, sont guidés sur les tiges de traction (87) et serrés entre la bride d'appui (89) et une tête (91), sur l'extrémité, éloignée du carter de vis, de la tige de traction (87).

5. Dispositif selon la revendication 2 ou 3, caractérisé en ce que le carter de vis (35a) et le tube de matrice (59a) sont reliés pour former un ensemble constructif, déplaçable par rapport à la vis (29a) du compacteur à vis conique (27a) dans la direction de l'axe de vis (31a), guidé sur une base de machine (103) servant au montage de la vis (29a), en ce que l'anneau de serrage (79a, 81a) est relié rigidement à la base de machine (103) et en ce que les ressorts (111) sont serrés entre l'ensemble (35a, 59a) et la base de machine (103).

6. Dispositif selon la revendication 5, caractérisé en ce que l'ensemble (35a, 59a) présente une bride d'appui (105) faisant saillie radialement et, tout autour de l'ensemble (35a, 59a), plusieurs languettes de traction (107), s'étendant parallèlement à l'axe de vis (31a), sont reliées rigidement à la base de machine (103), et en ce que les ressorts (111), réalisés en particulier sous forme de rondelles-ressorts, sont guidés sur les tiges de traction (107) et serrés entre la bride d'appui (105) et une tête (109) sur l'extrémité, éloignée de la base de machine (103), de la tige de traction (107).

7. Dispositif selon l'une des revendications 2 à 6, caractérisé en ce que plusieurs anneaux de serrage (79, 81), décalés les uns par rapport aux autres dans la direction axiale du tube de matrice (59), sont reliés pour former un ensemble constructif.

8. Dispositif selon l'une des revendications 1 à 7, caractérisé en ce que le capteur de pression de pressage (95) réagit au couple d'entraînement de la vis (29) du compacteur à vis conique (27).

9. Dispositif de briquetage de produit à base de tiges végétales, en particulier de paille, avec un compacteur à vis conique (27) dont la vis (29), susceptible d'être entraînée en rotation, comporte, au moins à son extrémité avant dans la direction du transport, un contour extérieur allant en s'effilant sous une forme conique dans le sens du transport, défini par plusieurs filets de vis (51) faisant saillie d'au moins un noyau de vis (49) conique, et pénétrant dans une chambre de compacteur (33), en forme de cône, d'un carter de vis (35), dont la surface intérieure de cône (55) est pourvue d'au moins une bande de guidage (53) faisant saillie en direction de la vis (29), destinée au produit à base de tiges et ayant à l'extrémité effilée de la surface intérieure de cône (55) une ouverture d'évacuation (41) destinée au produit à base de tiges compacté, et avec un dispositif de matrice de pressage disposé devent l'ouverture d'évacuation (41b) du compacteur à vis conique (27b),
caractérisé en ce que la bande de guidage (53) entoure la vis (29) sous la forme d'une hélice conique avec un sens d'enroulement inverse du sens d'enroulement de la vis (29),
en ce que le dispositif de matrice de pressage est réalisé sous forme d'une matrice de pressage revolver (121), dont les tubes de matrice (129) disposés sur une tête revolver (123) commune, montée rotative, peuvent être alignés individuellement les uns après les autres par rapport à l'ouverture d'évacuation (41b),
et en ce qu'entre l'ouverture d'évacuation (41b) de la chambre de compacteur et la matrice de pressage revolver (121) est disposée une partie annulaire (43b) sur l'enveloppe intérieure de laquelle débouchent une pluralité de fentes de dégazage étroites, s'étendant axialement, ouvertes à l'atmosphère.

10. Dispositif selon la revendication 9, caractérisé en ce qu'à la matrice de pressage revolver (121) est associé un poste d'éjection (131), décalé dans la direction périphérique de la tête revolver (123) par rapport à l'ouverture d'évacuation (41b) du compacteur à vis conique (27b).

11. Dispositif selon la revendication 10, caractérisé en ce que la matrice de pressage revolver (121) présente une paroi d'obturation fixe (143), placée axialement à l'opposé de l'ouverture d'évacuation (41b) du compacteur à vis conique (27b) et obturant au moins le tube de matrice (129) chaque fois aligné par rapport à l'ouverture d'évacuation (41b), du coté opposé à l'ouverture d'évacuation (41b).

12. Dispositif selon la revendication 11, caractérisé en ce que l'enveloppe intérieure (141) du tube de matrice (129) va en s'élargissant de façon conique dans la direction de l'éjection du poste d'éjection (131).

13. Dispositif selon l'une des revendications 9 à 12, caractérisé en ce que la paroi d'embouchure, tournée vers l'ouverture d'évacuation (41b), de chaque tube de matrice (129), constitue un tranchant à lame annulaire (139).

14. Dispositif selon l'une des revendications 9 à 13, caractérisé en ce que les tubes de matrice (129) sont disposés dans la direction périphérique, espacés les uns des autres sur la tête revolver (123), et forment entre eux des passages d'air de refroidissement (147) ouverts radialement, et en ce qu'est prévue une soufflante (149) d'air de refroidissement, qui pulse de l'air de refroidissement à travers les passages d'air de refroidissement, d'un endroit radialement intérieur vers un endroit radialement extérieur.

15. Dispositif selon l'une des revendications 10 à 14, caractérisé en ce que le nombre des tubes de matrice (129), entre le tube de matrice (129) aligné par rapport à l'ouverture d'évacuation (41b) et le tube de matrice (129) aligné par rapport au poste d'éjection (131), est supérieur dans le sens de rotation (145) de la tête revolver (123) à celui rencontré dans le sens de rotation inverse au sens de rotation (145).

16. Dispositif selon l'une des revendications 9 à 15, caractérisé en ce qu'un mécanisme pas-à-pas à cliquet (137) est prévu pour l'entraînement de la tête revolver (123).

17. Dispositif selon l'une des revendications 1 à 16, caractérisé en ce que la surface conique intérieure (55) du carter de vis (35) arrive dans la direction de transport de la vis (29) sur celle-ci et en ce que la bande de guidage (53) s'étend jusque dans la zone de surface intérieure de cône (55) s'étendant sur la vis (29).

18. Dispositif selon la revendication 17, caractérisé en ce que la bande de guidage (53) s'étend jusqu'à l'ouverture d'évacuation (41).

19. Dispositif selon l'une des revendications 1 à 18, caractérisé en ce que plusieurs bandes de guidage (53) forment conjointement un enroulement conique à plusieurs filets.

20. Dispositif selon l'une des revendications 1 à 19, caractérisé en ce que la vis (29) du compacteur à vis conique (27) a, sensiblement sur la totalité de sa longueur de transport, une forme conique et le compacteur à vis conique (27) est directement raccordé, par une ouverture d'admission (47) de son carter de vis (35), à un compacteur à vis (15) dont l'axe de vis se raccorde, transversalement, en particulier perpendiculairement, à l'axe de vis (31) du compacteur à vis conique (27).

21. Dispositif selon la revendication 20, caractérisé en ce que, du côté du compacteur à vis (15) sur lequel est placée l'ouverture d'évacuation (41) du compacteur à vis (27), est disposé un mécanisme à rouleaux de précompactage (11), comportant au moins deux rouleaux de précompactage (7, 9), entraînés en rotation l'un par rapport à l'autre en sens contraires, et orientés avec des axes parallèles à l'axe de vis du précompacteur à vis (15), les rouleaux de précompactage (7, 9) assurant entre eux le précompactage du produit à base de tiges et l'introduction dans une ouverture d'alimentation du précompacteur à vis (35), transversalement par rapport à son axe de vis.

22. Dispositif selon la revendication 21, caractérisé en ce que les deux rouleaux de précompactage (7, 9) sont disposés l'un au-dessus de l'autre, le rouleau de précompactage supérieur (9) étant monté mobile verticalement et précontraint de façon élastique, par une force de précontrainte, par rapport au rouleau de précompactage inférieur (7).

23. Dispositif selon la revendication 21 ou 22, caractérisé en ce qu'une bande transporteuse (5) est disposée du côté du mécanisme à rouleaux de précompactage (11) opposé au précompacteur à vis (15), un rouleau à battoirs (13) entraîné en rotation étant disposé au voisinage et orienté selon un axe parallèle par rapport au mécanisme à rouleaux de précompactage (11), au-dessus de la bande transporteuse (5).

24. Dispositif selon l'une des revendications 1 à 23, caractérisé en ce que les fentes (63) d'une partie annulaire (43) se transforment en canaux d'évacuation (63) plus larges, s'étendant axialement, superposés radialement et ouverts à l'atmosphère sur une face frontale de la partie annulaire (43).

25. Dispositif selon la revendication 24, caractérisé en ce que les canaux d'évacuation (63) débouchent axialement dans un canal annulaire (67), ouvert à l'atmosphère, du carter de vis (35) du compacteur à vis conique (27).

26. Dispositif selon la revendication 24 ou 25, caractérisé en ce que les canaux d'évacuation (63) ont une forme conique et vont en s'effilant en direction axiale, en s'écartant du compacteur à vis conique (27).

27. Dispositif selon l'une des revendications 1 à 26, caractérisé en ce que la matrice de pressage (45) présente, sur son côté tourné vers le compacteur à vis conique (27) de son tube de matrice (59), une chambre (69) ouverte vers le compacteur à vis conique (27), chambre dans laquelle la partie annulaire (43) est insérée et fixée, conjointement avec la matrice de pressage (45), sur le carter de vis (35) du compacteur à vis conique (27).

28. Dispositif selon l'une des revendications 1 à 27, caractérisé en ce que tant dans la région de la partie annulaire (43) qu'également dans la région de la matrice de pressage (45) sont prévus plusieurs canaux respectifs d'eau de refroidissement (97, 99), répartis sur la périphérie.
